# EUROPÄISCHE PATENTSCHRIFT

(11) **EP 1 053 200 B1**
(45) Veröffentlichungstag und Bekanntmachung des Hinweises auf die Patenterteilung: **28.11.2001**
(21) Anmeldenummer: 99915467.7
(22) Anmeldetag: 10.02.1999
(51) Int. Cl.: B65H 27/00

(54) **LEITWALZE**
GUIDING ROLLER
ROULEAU-GUIDE

(30) Priorität: 10.02.1998 DE 19805215; 10.02.1998 DE 19805214
(43) Veröffentlichungstag der Anmeldung: 22.11.2000
(73) Patentinhaber: Koenig & Bauer Aktiengesellschaft, 97080 Würzburg (DE)
(72) Erfinder: HARTMANN, Manfred, Wolfgang, D-97725 Elfershausen (DE); MICHALIK, Horst, Bernhard, D-97204 Höchberg (DE)
(86) Internationale Anmeldenummer: DE9900347
(87) Internationale Veröffentlichungsnummer: WO9940005

(56) Entgegenhaltungen:
- US-A- 3 726 588
- US-A- 4 583 273

## Beschreibung

Die Erfindung betrifft eine Leitwalze mit einer Einrichtung zum Kompensieren von Laufstörungen bei Bahnen gemäß dem Oberbegriff des Anspruches 1.

Durch die GB-PS 939 351 sind Papierleitwalzen bekannt, welche beim Auswandern der Papierbahn schrägstellbar sind.

Durch die DE 26 13 629 A1 ist eine Einrichtung zur Seitenregisterverstellung von Druckmaschinen bekannt, bei welcher zwei Bahnführungswalzen einseitig linear verstellbar sind.

Derartige Einrichtungen haben einen großen Platzbedarf.

Die US 37 26 588 A offenbart eine Transportwalze für Bahnen gemäß dem Oberbegriff des Anspruchs 1. Zum Verändern des Laufes der Bahn ist der Durchmesser der Walze in zwei Bereichen vergrößerbar. Eine Lage der Bahn auf dieser Walze ist nicht näher beschrieben.

Die DE 195 37 422 A1 beschreibt ein Zugwalzenpaar, bei dem durch eine Veränderung des Achsabstandes eine Veränderung des wirksamen Radius erfolgt.

Der Erfindung liegt die Aufgabe zugrunde, eine Leitwalze zu schaffen.

Die Aufgabe wird erfindungsgemäß durch die Merkmale des Anspruches 1 gelöst.

Die mit der Erfindung erzielbaren Vorteile bestehen insbesondere darin, daß für die Korrektureinrichtung wenig Platz benötigt wird. Deshalb kann die Einrichtung bei Leitwalzen zur Korrektur der Seitenlage bei Bahnen, insbesondere vor Trichtervoreinlaufwalzen eines Längsfalztrichters eingesetzt werden, in der sogenannten Trichterharfe. Es können wahlweise viertelbreite, halbbreite, dreiviertelbreite oder ganzbreite Bahnen schräg geführt werden, ohne daß dabei die Leitwalze selbst schräggestellt werden muß.

Somit werden mögliche, über die Bahnbreite vorhandene, ungleiche Bahnspannungen kompensiert. Dabei kann eine teilbreite Bahn sowohl mittig als auch rechts- oder linksseitig auf der Leitwalze geführt werden.

Weiterhin ist es durch die Erfindung möglich geworden, beide Ränder der laufenden Bahn gleichzeitig zu strecken, wodurch Längsfalten aus der Bahn entfernt werden können.

Schließlich ist es möglich, mehrere Steuersignale zu überlagern, so daß gleichzeitig sowohl ein Auslenken bzw. Einlenken der Bahn als auch ein beidseitiges oder einseitiges Weiten derselben erfolgen kann.

Ausführungsbeispiele der Erfindung sind in der Zeichnung dargestellt und werden im folgenden näher beschrieben.

Es zeigen:
- Fig. 1: einen Schnitt durch eine erfindungsgemäße Leitwalze in einer Gesamtdarstellung mit zwei betätigten Aufweitelementen für eine halbbreite Bahn in Arbeitsstellung;
- Fig. 2: eine vergrößerte Darstellung eines linken Endes der Leitwalze nach Fig. 1 mit unbetätigtem Aufweitelement;
- Fig. 3: eine vergrößerte Darstellung eines Aufweitelementes in Arbeitsstellung nach Fig. 1;
- Fig. 4: einen übersichtsschaltplan der Aufweitelemente einer Leitwalze mit in Arbeitsstellung befindlichen, im Bereich der Seitenkanten der Bahn angeordneten Aufweitelementen für eine vollbreite Bahn;
- Fig. 5: einen vergrößerten Ausschnitt des übersichtsschaltplans nach Fig. 5;
- Fig. 6: eine vergrößerte Darstellung eines Aufweitelements in Arbeitsstellung eines zweiten Ausführungsbeispiels;
- Fig. 7: eine schematische perspektivische Darstellung der Anordnung einer erfindungsgemäßen Einrichtung.

Eine Leitwalze 1, z. B. Papierleitwalze 1 ist mit ihren Wellenzapfen 2; 3 z. B. in Lagern 4; 6, z. B. Kugellagern gelagert, die jeweils in einem Seitengestell 7; 8 befestigt sind. Die Leitwalze 1 weist eine Einrichtung zum Kompensieren von Laufstörungen von Bahnen 9, z. B. Papierbahnen auf. Diese Einrichtung weist mindestens zwei im Bereich der Enden 11; 12 der Leitwalze 1 befindliche, durchmesserveränderbare, äußere, d. h. wellenzapfennahe Aufweitelemente 13; 14 auf.

Zwischen den wellenzapfennahen ringförmigen Aufweitelementen 13; 14 sind weitere voneinander und zu den wellenzapfennahen Aufweitelementen 13; 14 beabstandete ringförmige Aufweitelemente 15; 16; 17 angeordnet (Fig. 1).

Diese Aufweitelemente 13 bis 17 sind im Bereich der Seitenkanten der Bahn 9 angeordnet, so daß die Aufweitelemente auf den gesamten Randbereich der Bahn 9 wirken.

Jedes Aufweitelement 13 bis 17 besteht aus einem in einer ersten Ringnut 19 eines Mantels 21, der Leitwalze 1, d. h. der Mantelfläche der Leitwalze 1 angeordneten Innenring 22, welcher druckmitteldurchlässig ausgebildet ist (Fig. 3 und 4) und als Stützelement dient. Der Innenring 22 weist vorzugsweise zwei von außen in die Ringnut 19 einsetzbare Halbringe aus luftdurchlässigem, porösen Material, z. B. Sinterbronze auf. Auf seiner Außenseite 23 ist der Innenring 22 mit einem aus gummielastischem Material, z. B. Gummi oder elastischen Kunststoff, wie Polyurethan bestehenden Außenring 24 überdeckt. Mindestens die linken und rechten Randbereiche 26; 27 des Außenring 24 sind in einer zweiten und dritten profilierten Ringnut 28; 29 des Mantels 21 befestigt, z. B. dadurch, daß an der seitenkantennahen Unterseite des Außenringes 24 angeordnete Ringwülste 30 in die Ringnut 28; 29 eingreifen. Diese luftdurchlässigen Halbringe des Innenringes 22 verteilen die Druckluft gleichmäßig unter dem Aufweitelement 13 bis 17. Nach einem Abschalten der Druckluft verhindern die als Stützelemente wirkenden Halbringe, daß die Bahnränder den Außenring 24 unter ein Niveau C des Mantels 21 der Leitwalze 1 drücken. Damit werden Störungen des Laufes der Bahn 9 vermieden.

In Ruhestellung A liegt die Außenseite 31 des Außenringes 24 auf gleichem Niveau C mit der Außenseite 32 des Mantels 21.

Die Aufweitelemente 13 bis 17 schließen direkt, d. h. annähernd unterbrechungslos an die Mantelfläche 21 der Leitwalze an.

Unterhalb des druckmittel- bzw. Luftdurchlässigen Ringes 22 jedes Aufweitelementes 13 bis 17 und am inneren Umfang 33 des Mantels 21 mittels Dichtring 34 anliegend, weist die Leitwalze 1 jeweils einen Stützring 36 auf. Dieser Stützring 36 hat eine nach außen, d. h. in Richtung des Mantels 21 der Leitwalze 1 hin offene Ringnut 37 als Druckmittelverteiler, die wiederum über eine Anzahl im Mantel 21 befindliche Bohrungen 38 oder Schlitze mit der Ringnut 19 in Verbindung stehen. Der Stützring 36 ist auf seiner dem Mantel 21 abgewandten Seite, d. h. seiner Innenseite mit einem Druckmittelanschluß 39 versehen.

Jeder Stützring 36 hat einen Druckmittelanschluß 39, z. B. Winkelrohrstück, welches jeweils über eine pneumatische Leitung 41 bis 45 mit einem an der Leitwalze 1 befindlichen, linksendigen Verteilerkopf 47 bzw. rechtsendigen Verteilerkopf 48 verbunden ist. Dabei ist das äußere linke Aufweitelement 13 mit dem linken Verteilerkopf 47 und das äußere rechte Aufweitelement 14 mit dem rechten Verteilerkopf 48 verbunden. Die anderen Aufweitelemente 13 bis 17 sind über Doppelrückschlagventile 49; 51; 52 wahlweise über den linken Verteilerkopf 47 oder den rechten Verteilerkopf 48 mit Druckmittel versorgbar.

Der Verteilerkopf 47; 48 ist über nicht näher bezeichnete Leitungen mit einem Druckmittelverteiler 53; 54, einer Dreheinführung 56; 57, einem Druckregler, z. B. Proportional-Druckregelventil 58; 59 sowie einem Druckmittelspeicher oder einem Anschluß P1; P2 für Druckmittelspeicher verbunden. Mittels Druckanzeiger 63; 64 kann der für das Betätigen der Aufweitelemente 13 bis 17 erforderliche Druck des Druckmediums - z. B. Druckluft oder Drucköl - kontrolliert werden.

Es ist auch möglich, den Verteilerkopf 47; 48 für das Druckmedium als Elektro-Wegeventil 1 auszubilden.

Nach einer zweiten Ausführungsvariante kann jedes der Aufweitelemente 13 bis 17 durch ein Aufweitelement 67 ersetzt werden (Fig. 6). Dieses Aufweitelement 67 besteht aus einem in einer Ringnut 19 des Mantels 21 der Leitwalze 1 befindlichen, elastischen, mit einem Druckmittel, z. B. Druckluft befüllbaren Schlauch 68 aus elastischem Material, z. B. Kunststoff oder Gummi. Der Schlauch 68 ist endlos und ringförmig ausgebildet und liegt mit seiner unteren, d. h. der dem Mantel 21 zugewandten Seite 69 auf der Bodenfläche einer Ringnut 19 des Mantels 21 der Leitwalze 1 auf.

Der Schlauch 68 weist an beiden Seiten 71; 72, d. h. im linken bzw. rechten Randbereich 73; 74, z. B. aus gleichem Material bestehende, Ringwülste 30 auf, die in zweite und dritte Ringnuten 28; 29 des Mantels 21 eingreifen und den Schlauch 68 somit festhalten. Die untere Seite 69 des Schlauches 68 trägt zumindest einen Nippel 76, der in eine entsprechende Bohrung 77 des unter der Ringnut 19 befindlichen Mantels 21 eingreift und somit eine luftdurchlässige Verbindung zu dem Druckmittelverteiler bzw. der Ringnut 37 herstellt.

Hier wirkt die unten liegende Wand des Schlauches 68 in Verbindung mit dem Stützring 36 als Stützelement. Sowohl der Innenring 22 des ersten Ausführungsbeispiels als auch die untere Wand des Schlauches 68 des zweiten Ausführungsbeispiels wirken in Verbindung mit dem Stützring 36 als Stützelemente. Durch diese Stützelemente ist gewährleistet, daß die Aufweitelemente 14 bis 17; 67 in ihrer Ruhestellung A von der Bahn 9 nicht unter Niveau C des Mantels 21 gedrückt werden.

Das Aufweitelement 67 weist in seiner Ruhestellung A einen Durchmesser auf, der auf gleichem Niveau C mit dem Mantel 21 liegt. In Arbeitsstellung B vergrößert sich der Durchmesser des Aufweitelementes 67 entsprechend (Fig. 6).

Ein Sollwert-Eingang 78; 79 des Proportional-Druckregelventils 58; 59 ist über eine elektrisch Leitung 83; 84 mit Sollwert-Ausgängen 104; 106 eines Proportionalreglers 88 verbunden. Ebenso ist ein Istwert-Ausgang 81; 82 des Proportional-Druckregelventils 58; 59 über elektrische Leitungen 86; 87 mit einem Istwert-Eingang 107; 108 des Proportionalreglers 88 in Verbindung.

Der Proportionalregler 88 ist über Istwert-Eingänge 109; 111 sowie elektrische Leitungen 85; 89 an Istwert-Ausgänge 91; 92 von Lichtschranken 94; 96 einer photoelektrischen Bahnkantenabtasteinrichtung 93 angeschlossen.

Die Lichtschranken 94; 96 weisen jeweils einen Sender und einen Empfänger auf, die über seitengestellfeste Halterungen 97; 98 entsprechend der Breite der Bahn einstellbar sind (Fig. 4; Fig. 7). Der Proportionalregler 88 sowie die Lichtschranken 94; 96 sind jeweils mit einer elektrischen Leitung 95 zu einer nicht dargestellten Spannungsquelle verbunden.

So können auch ganzbreite Bahnen 66 korrigiert werden (Fig. 4 und 5) oder auch nicht dargestellte viertel- oder dreiviertelbreite Bahnen. Die viertelbreiten Bahnen können zwischen den Aufweitelementen 13 und 16, den Aufweitelementen 16 und 15, den Aufweitelementen 15 und 17 oder zwischen den Aufweitelementen 17 und 14 der Leitwalze 1 geführt werden (Fig. 1).

Schließlich ist es auch möglich, eine dreiviertelbreite Bahn zwischen den Aufweitelementen 13 und 17 oder zwischen den Aufweitelementen 16 und 14 der Leitwalze 1 zu führen.

Der Leitwalze 1 kann, in Laufrichtung E der Bahn 1 gesehen, der auf den Lichtschranken 94; 96 bestehenden Bahnkantenabtasteinrichtung 93 nachgeordnet sein. Eine Trichtervoreinlaufwalze 99 eines Falzapparates nimmt noch weitere Bahnen 101; 102; 103 auf, die jeweils über nicht dargestellte durchmesserveränderbare Leitwalzen einem ebenfalls nicht dargestellten Längsfalztrichter zuführbar sind. Die Leitwalzen werden zumindest in einem Winkel von mindestens 5°, vorzugsweise mehr als 30° von der Bahn 66; 101; 102; 103 umschlungen.

Eine Auslenkung der Bahn 66 wird von den Lichtschranken 94; 96 überwacht, welche die Bahnränder abfragen. Wird ein vorhandenes Gleichgewicht zwischen den ermittelten Meßwerten gestört, d. h. verläuft die Bahn 66 z. B. nach links in Richtung der Lichtschranke 94, so gibt der Proportionalregler 88 Signale an das linke Proportional-Druckregelventil 58 ab. Das Proportional-Druckregelventil 58 verändert feinfühlig den Luftdruck in dem Aufweitelement 13, welches eine Arbeitsstellung B einnimmt (Fig. 4). Das wiederholt sich so oft, bis das Gleichgewicht zwischen den von den Lichtschranken 94; 96 ermittelten Meßwerten wieder hergestellt ist.

Da das gesamte System mit Soll- und Istwert-Vergleich arbeitet, wird ein sehr genauer Lauf der Bahn 66 erreicht.

Um Falten in der Bahn 66 zu beseitigen, kann bei der z. B. ganzbreiten Bahn 66 (Fig. 4) ein festgelegter Grunddruck auf die Aufweitelemente 13; 14 geschaltet werden. Dies erfolgt durch eine überlagerte Ansteuerung der Proportional-Druckregelventile 58; 59 mittels Potentiometer 112; 113.

Die Funktion der Leitwalze 1 mit der Einrichtung zum Kompensieren von Laufstörungen bei Bahnen ist wie nachfolgend beschrieben:
Die mittels der Verteilerköpfe 47; 48 vorgewählten Aufweitelemente, z. B. die jeweils äußeren Aufweitelemente 13; 14 (Fig. 5) zum aufweitenden Führen der Ränder einer ganzbreiten Bahn 66 werden z. B. mit Druckluft versorgt. Die Druckluft gelangt vom Druckluftspeicher-Anschluß P1; P2 über das Proportional-Druckregelventil 58; 59 und die Dreheinführung 56; 57 in den Druckmittelverteiler 53; 54.

Der Druckmittelverteiler 53 ist mit dem linken Verteilerkopf 47 für Druckluft verbunden. Der linke Verteilerkopf 47 steht auf Auswahlstellung I und ist somit über die pneumatische Leitung 41 mit dem linken äußeren Aufweitelement 13 verbunden, welches befüllt wird und eine Arbeitsstellung B einnimmt (Fig. 5).

Der Druckmittelverteiler 54 ist mit dem rechten Verteilerkopf 48 verbunden. Der rechte Verteilerkopf 48 steht ebenfalls auf Auswahlstellung I und ist somit über die pneumatische Leitung 42 mit dem rechten äußeren Aufweitelement 14 in Verbindung.

Die Aufweitelemente 13; 14 - siehe Fig. 3 am Beispiel Aufweitelement 16 - werden jeweils über den Druckmittelanschluß 39 und die Ringnut 37, die Bohrungen 38, den luftdurchlässigen Ring 22 mit Druckluft befüllt, welche in den Raum zwischen dem Außenring 24 und den luftdurchlässigen Ring 22 gelangt, so daß dieser luftbefüllt eine Arbeitsstellung B einnimmt. Bei der Arbeitsstellung B befinden sich die Aufweitelemente 13; 14 in einer solchen Stellung, bei welcher die Außenseite 31 des durchmesservergrößerten Außenringes 24 bzw. nach der anderen Ausführungsvariante die Außenseite 31 des durchmesservergrößerten Schlauches 68 außerhalb des Niveaus C der Leitwalze 1 liegt.

Sind Falten in der Bahn 9; 66 vorhanden, wird eine Höhe des Luftdruckes, d. h. ein Radius des Aufweitelements in Abhängigkeit von der Größe der Falte bestimmt. Die Bahn 9; 66 wird in Richtung der in Arbeitsstellung B befindlichen Aufweitelemente 13; 14 (Fig. 5) bzw. 13; 15 (Fig. 1) gezogen und die Bahn 66; 9 wird in der Breite ausgestreckt.

Muß eine Korrektur der Laufrichtung vorgenommen werden, so wird das Aufweitelement 13 oder 14 (Fig. 5), welches auf der zu korrigierenden Seite liegt, mit einem höheren Luftdruck versehen. Die Höhe des Luftdruckes richtet sich nach dem Betrag der zu korrigierenden Laufrichtungsabweichung der Bahn 66.

Bei diesen Korrekturen liegt die Bahn 9; 66 sowohl auf den Aufweitelementen 13; 14 bzw. 13; 15 als auch auf der zwischen den Aufweitelementen 13; 14 bzw. 13; 15 liegenden Mantelfläche 21 der Leitwalze 1 auf.

Es ist natürlich möglich, die in Fig. 1 gezeigte halbbreite Bahn 9 auch auf der rechten Seite der Leitwalze 1, d. h. zwischen den Aufweitelementen 15 und 14 zu führen.

Weiterhin ist es möglich, eine nichtdargestellte dreiviertelbreite Bahn zwischen den Aufweitelementen 13 und 17 oder zwischen den Aufweitelementen 16 und 14 der Leitwalze 1 zu führen.

Schließlich können auch nicht dargestellte viertelbreite Bahnen zwischen den Aufweitelementen 13 und 16, den Aufweitelementen 16 und 15, den Aufweitelementen 15 und 17 oder zwischen den Aufweitelementen 17 und 14 der Leitwalze 1 geführt werden (Fig. 1).

Der aus elastischem Material bestehende Außenring 24 bzw. der Schlauch 68 kann weitere Eigenschaften aufweisen, wie z. B. farbabstoßend oder eine erhöhte Oberflächenrauhigkeit.

Solche Eigenschaften können in ersterem Falle z. B. durch einen Zusatz von Teflon und im zweiten Falle durch einen Zusatz von Quarzsand oder Korund erzielt werden.

### Bezugszeichenliste

- 1: Papierleitwalze, Leitwalze
- 2: Wellenzapfen (1)
- 3: Wellenzapfen (1)
- 4: Lager (2)
- 5: -
- 6: Lager (3)
- 7: Seitengestell
- 8: Seitengestell
- 9: Papierbahn, Bahn, halbbreit
- 10: -
- 11: Ende, linkes (1)
- 12: Ende, rechtes (1)
- 13: Aufweitelement, äußeres linkes
- 14: Aufweitelement, äußeres rechtes
- 15: Aufweitelement, mittleres
- 16: Aufweitelement, halblinkes
- 17: Aufweitelement, halbrechtes
- 18: -
- 19: Ringnut, erste (21)
- 20: -
- 21: Mantel (1)
- 22: Innenring, druckmitteldurchlässig
- 23: Außenseite (22)
- 24: Außenring
- 25: -
- 26: Randbereich, linker (24)
- 27: Randbereich, rechter (24)
- 28: Ringnut, zweite (21)
- 29: Ringnut, dritte (21)
- 30: Ringwulst (28; 29)
- 31: Außenseite (24; 68)
- 32: Außenseite (21)
- 33: Umfang, innerer (21)
- 34: Dichtring (33)
- 35: -
- 36: Stützring (33; 13 bis 17)
- 37: Ringnut; Druckmittelverteiler (36; 69)
- 38: Bohrung (21)
- 39: Druckmittelanschluß (36)
- 40: -
- 41: Leitung, pneumatisch (13)
- 42: Leitung, pneumatisch (14)
- 43: Leitung, pneumatisch (15)
- 44: Leitung, pneumatisch (16)
- 45: Leitung, pneumatisch (17)
- 46: -
- 47: Verteilerkopf, linker (1)
- 48: Verteilerkopf, rechter (1)
- 49: Doppelrückschlagventil (43)
- 50: -
- 51: Doppelrückschlagventil (44)
- 52: Doppelrückschlagventil (45)
- 53: Druckmittelverteiler (11)
- 54: Druckmittelverteiler (12)
- 55: -
- 56: Dreheinführung (11)
- 57: Dreheinführung (12)
- 58: Proportional-Druckregelventil (11)
- 59: Proportional-Druckregelventil (12)
- 60: -
- 61: -
- 62: -
- 63: Druckanzeiger (11)
- 64: Druckanzeiger (12)
- 65: -
- 66: Papierbahn, Bahn, ganzbreit
- 67: Aufweitelement
- 68: Schlauch
- 69: Seite, untere (68)
- 70: -
- 71: Seite, linke (68)
- 72: Seite, rechte (68)
- 73: Randbereich, Linker (71)
- 74: Randbereich, rechter (72)
- 75: -
- 76: Nippel (68)
- 77: Bohrung (21)
- 78: Sollwert-Eingang (58)
- 79: Sollwert-Eingang (59)
- 80: -
- 81: Istwert-Ausgang (58)
- 82: Istwert-Ausgang (59)
- 83: Leitung, elektrische (78; 88)
- 84: Leitung, elektrische (79; 88)
- 85: Leitung, elektrische (88; 91)
- 86: Leitung, elektrische (81; 88)
- 87: Leitung, elektrische (82; 88)
- 88: Proportionalregler
- 89: Leitung, elektrische (88; 92)
- 90: -
- 91: Istwert-Ausgang (94)
- 92: Istwert-Ausgang (96)
- 93: Bahnkantenabtasteinrichtung
- 94: Lichtschranke (93)
- 95: Leitung, elektrische
- 96: Lichtschranke (93)
- 97: Halterung (94)
- 98: Halterung (96)
- 99: Trichtervoreinlaufwalze
- 100: -
- 101: Papierbahn
- 102: Papierbahn
- 103: Papierbahn
- 104: Sollwert-Ausgang (88)
- 105: -
- 106: Sollwert-Ausgang (88)
- 107: Istwert-Eingang (88)
- 108: Istwert-Eingang (88)
- 109: Istwert-Eingang (91)
- 110: -
- 111: Istwert-Eingang (92)
- 112: Potentiometer (86)
- 113: Potentiometer (87)

- A1: Arbeitsanschluß (58)
- A2: Arbeitsanschluß (59)

- R1: Entlüftung (58)
- R2: Entlüftung (59)

- P1: Anschluß für Druckmittelspeicher
- P2: Anschluß für Druckmittelspeicher

- A: Ruhestellung (13 bis 17)
- B: Arbeitsstellung (13 bis 17)
- C: Niveau (32)
- D: Ruhestellung (13 bis 17)
- E: Laufrichtung (1)

- I - IV: Auswahlstellung (47; 48)

## Patentansprüche

1. Leitwalze mit einer Einrichtung zum Kompensieren von Laufstörungen bei Bahnen (9; 66) mit mindestens zwei durchmesserveränderbaren, druckmittelbetätigten Aufweitelementen (13 bis 17; 67), **dadurch gekennzeichnet, daß** die Aufweitelemente (13 bis 17; 67) im Bereich der Seitenkanten der Bahn (9; 66) und unterbrechungslos an einer Mantelfläche (21) der Leitwalze (1) angeordnet sind, daß mindestens zwei Aufweitelemente (13 bis 17; 67) mit einem Grunddruck beaufschlagt sind, so daß deren Radius größer als ein Radius der Mantelfläche (21) der Leitwalze (1) zwischen den beiden Aufweitelementen (13 bis 17; 67) ist, und daß dem Grunddruck mindestens eines Aufweitelementes (13 bis 17; 67) ein zweiter Druck überlagerbar ist.

2. Leitwalze nach Anspruch 1, **dadurch gekennzeichnet, daß** mindestens drei Aufweitelemente (13 bis 17; 67) angeordnet sind und daß zur Führung einer halbbreiten Bahn (9; 66) das dritte Aufweitelement (15) bezüglich der beiden anderen Aufweitelemente (13; 14) mittig angeordnet ist.

3. Leitwalze nach Anspruch 1, **dadurch gekennzeichnet, daß** mindestens fünf in axialer Richtung annähernd gleichen Abstand aufweisende Aufweitelemente (13; 14; 67) zur Führung einer viertel- bzw. dreiviertelbreiten Bahn (9; 66) angeordnet sind.

4. Leitwalze nach Anspruch 1, **dadurch gekennzeichnet, daß** die Aufweitelemente (13 bis 17; 67) unabhängig voneinander betätigbar sind.

5. Leitwalze nach Anspruch 1, **dadurch gekennzeichnet, daß** ein Außenring (24) der Aufweitelemente (13 bis 17; 67) aus gummielastischem Material besteht.

6. Leitwalze nach Anspruch 1, **dadurch gekennzeichnet, daß** in mindestens einem Betriebszustand Stützelemente (36) auf eine Innenfläche der Aufweitelemente (13 bis 17; 67) wirkend angeordnet sind.

7. Leitwalze nach Anspruch 1, **dadurch gekennzeichnet, daß** die Aufweitelemente (13 bis 17; 67) über elektro-pneumatische Proportional-Druckregelventile (58; 59) und einen elektro-pneumatischen Proportionalregler (88) mit einer photoelektrischen Bahnkantenabtasteinrichtung (93) in Verbindung stehen.

8. Leitwalze nach Anspruch 7, **dadurch gekennzeichnet, daß** die Bahnkantenabtasteinrichtung (93) jeweils eine Lichtschranke (94; 96) aufweist.

9. Leitwalze nach Anspruch 1, **dadurch gekennzeichnet, daß** die Leitwalze (1) unmittelbar vor einer Trichtereinlaufwalze eines Falzapparates angeordnet ist.

## Claims

1. Guide roll having a device for compensating for running disturbances in webs (9; 66), having at least two variable diameter, pressure-medium operated expansion elements (13 to 17; 67), **characterized in that** the expansion elements (13 to 17; 67) are arranged in the region of the side edges of the web (9; 66) and without interruption on an outer face (21) of the guide roll (1), **in that** at least two expansion elements (13 to 17; 67) are acted on with a basic pressure, so that their radius is greater than a radius of the outer face (21) of the guide roll (1) between the two expansion elements (13 to 17; 67), and **in that** the basic pressure of at least one expansion element (13 to 17; 67) can have a second pressure superimposed on it.

2. Guide roll according to Claim 1, **characterized in that** at least three expansion elements (13 to 17; 67) are provided, and **in that** in order to guide a half-width web (9; 66), the third expansion element (15) is arranged centrally with respect to the two other expansion elements (13; 14).

3. Guide roll according to Claim 1, **characterized in that** at least five expansion elements (13; 14; 67) having approximately the same spacing in the axial direction are provided to guide a quarter-width or three-quarter-width web (9; 66).

4. Guide roll according to Claim 1, **characterized in that** the expansion elements (13 to 17; 67) can be actuated independently of one another.

5. Guide roll according to Claim 1, **characterized in that** an outer ring (24) of the expansion elements (13 to 17; 67) consists of resilient material.

6. Guide roll according to Claim 1, **characterized in that** in at least one operating state, supporting elements (36) are arranged to act on an inner face of the expansion elements (13 to 17; 67).

7. Guide roll according to Claim 1, **characterized in that** the expansion elements (13 to 17; 67) are connected to a photoelectric web edge sensing device (93) via electro-pneumatic proportional pressure control valves (58; 59) and an electro-pneumatic proportional controller (88).

8. Guide roll according to Claim 7, **characterized in that** the web edge sensing device (93) has a light barrier (94; 96) in each case.

9. Guide roll according to Claim 1, **characterized in that** the guide roll (1) is arranged immediately upstream of a former inlet roll of a folder.

## Revendications

1. Rouleau-guide comportant un dispositif pour compenser des perturbations du défilement dans le cas de bandes (9; 66), avec au moins deux éléments d'élargissement (13 à 17; 67) actionnés par un fluide sous pression, à diamètre modifiable, **caractérisé en ce que** les éléments d'élargissement (13 à 17; 67) sont disposés dans la zone des bords latéraux de la bande (9; 66) et sans interruption sur une surface d'enveloppe (21) du rouleau de guidage (1), **en ce qu'**au moins deux éléments d'élargissement (13 à 17; 67) sont sollicités par une pression de base, de manièe que leur rayon soit supérieur à un ryon de la surface d'enveloppe (21) du rouleau de guidage (1), entre les deux éléments d'élargissement (13 à 17; 67), et **en ce qu'**une deuxième pression est susceptible d'être superposée à la pression de base d'au moins un élément d'élargissement (13 à 17; 67).

2. Rouleau-guide selon la revendication 1, **caractérisé en ce qu'**au moins trois éléments d'élargissement (13 à 17; 67) sont disposés et **en ce que**, pour assurer le guidage d'une bande de demi-largeur (9; 66), le troisième élément d'élargissement (15) est disposé centralement par rapport aux deux autres éléments d'élargissement (13; 14).

3. Rouleau-guide selon la revendication 1, **caractérisé en ce qu'**au moins cinq éléments d'élargissement (13; 14; 67), présentant à peu prés le même espacement en direction radiale sont disposés pour assurer le guidage d'une bande (9; 66) de quart ou de trois quarts de largeur;

4. Rouleau-guide selon la revendication 1, **caractérisé en ce que** les éléments d'élargissement (13 à 17; 67) sont actionnables indépendamment les uns des autres.

5. Rouleau-guide selon la revendication 1, **caractérisé en ce qu'**une bague extérieure (24) des éléments d'élargissement (13 à 17; 67) est constituée d'un matériau ayant l'élasticité du caoutchouc.

6. Rouleau-guide selon la revendication 1, **caractérisé en ce que**, en au moins un état de fonctionnement, des éléments d'appui (36) sont disposés en agissant sur une surface intérieure des éléments d'élargissement (13 à 17; 67).

7. Rouleau-guide selon la revendication 1, **caractérisé en ce que** les éléments d'élargissement (13 à 17; 67) sont reliés à un dispositif de détection de bord de bande (93) photoélectrique, par l'intermédiaire de soupapes de régulation de pression à caractéristique proportionnelle (58; 59) électro-pneumatique et d'un régulateur proportionnel (88) électro-pneumatique.

8. Rouleau-guide selon la revendication 7, **caractérisé en ce que** le dispositif de détection de bord de bande (93) présente chaque fois une barrière photoélectrique (94; 96).

9. Rouleau-guide selon la revendication 1, **caractérisé en ce que** le rouleau-guide (1) et disposé directement avant un rouleau d'introduction en cône d'un appareil de pliage.
